# EUROPÄISCHE PATENTANMELDUNG

(11) **EP 0 541 908 A1**
(43) Veröffentlichungstag der Anmeldung: **19.05.1993**
(21) Anmeldenummer: 92113039.9
(22) Anmeldetag: 30.07.1992
(51) Int. Cl.: H05B 41/29

(54) **Schaltungsanordnung zum Betrieb einer oder mehrerer Niederdruckentladungslampen**

(30) Priorität: 12.11.1991 DE 9114039 U
(71) Anmelder: Patent-Treuhand-Gesellschaft für elektrische Glühlampen mbH, D-81543 München (DE)
(72) Erfinder: Rudolph, Bernd, W-8000 München 21 (DE)

(57) **Zusammenfassung**

Die Erfindung betrifft eine Schaltungsanordnung zum Betrieb einer oder mehrerer Niederdruckentladungslampen. Parallel zu den Basisvorwiderständen (R3, R4) der Schalttransistoren (T1, T2) des Halbbrückenwechselrichters ist jeweils ein Parallelzweig geschaltet, der jeweils aus einem Schwellwertschalter (D17, D19) und einem ohmschen Widerstand (R11, R12) besteht. Diese Parallelzweige versorgen die Transistoren (T1, T2) während der Zündphase der Lampen (LP) mit einem zusätzlichen positiven Basisstrom und verbessern dadurch die Tieftemperaturzündwilligkeit der Leuchtstofflampe (LP). Im Brennbetrieb bleiben die Parallelzweige unwirksam.

## Beschreibung

Die Erfindung betrifft eine Schaltungsanordnung zum Betrieb einer oder mehrerer Niederdruckentladungslampen gemäß dem Oberbegriff des Schutzanspruches 1.

Eine derartige Schaltungsanordnung ist beispielsweise in der US-PS 4 438 372 und in der EP-PS 276 460 offenbart. Diese Schaltungen besitzen einen selbstgesteuerten Gegentaktfrequenzgenerator, bestehend aus zwei Schalttransistoren, die in einer Halbbrücke angeordnet und mit einem Serienresonanzkreis verschaltet sind. Die Steuerung der Schalttransistoren erfolgt über die Sekundärwicklungen eines gesättigten Steuertransformators, dessen Primärwicklung im Serienresonanzkreis angeordnet ist und der im einfachsten Fall nur noch mit einem Basis- und einem Emitterwiderstand beschaltet ist.

Bei dieser Art der Steuerung ist ein günstiger Kompromiß zwischen gutem Schaltverhalten der Transistoren im Brennbetrieb der Lampen und ausreichend hoher Zündspannung gefunden worden.

Allerdings steigt der Zündspannungsbedarf von Niederdruckentladungslampen bei tiefen Temperaturen, wie sie z.B. bei Außenanwendungen auftreten, an, so daß bei den oben erwähnten Schaltungen die Leerlaufspannung des Gegentaktfrequenzgenerators gesteigert werden muß, um eine sichere Zündung der Niederdruckentladungslampen auch bei tiefen Temperaturen zu gewährleisten.

Andererseits führt eine Erhöhung der Leerlaufspannung des Gegentaktfrequenzgenerators mit der einfachen AnSteuerung der Transistoren in den obigen Schaltungen auch zu einer Steigerung der Verlustleistungen in den Transistoren, so daß dieser einfachen Ansteuerung Grenzen gesetzt sind.

Es ist die Aufgabe der Erfindung, eine Schaltungsanordnung zum Betrieb einer oder mehrerer Niederdruckentladungslampen bereitzustellen, die mit geringem Aufwand, auch bei tiefen Temperaturen, eine sichere Zündung der Niederdruckentladungslampen gewährleistet, ohne dabei den Brennbetrieb der Niederdruckentladungslampen -das ist der Betrieb nach der Zündphase- zu beeinflussen.

Diese Aufgabe wird erfindungsgemäß durch die kennzeichnenden Merkmale des Schutzanspruches 1 gelöst. Besonders vorteilhafte Ausführungen der Erfindung sind in den abhängigen Ansprüchen angegeben.

Mittels einer einfachen Erweiterung der Ansteuerung für die Schalttransistoren des Gegentaktfrequenzgenerators kann die Zündung von Niederdruckentladungslampen bei tiefen Temperaturen verbessert werden, ohne die Verluste in den Transistoren während des Brennbetriebes der Lampen zu vergrößern. Im bevorzugten Ausführungsbeispiel besitzen die Basen der beiden Schalttransistoren jeweils nur einen Basisvorwiderstand, zu dem jeweils ein Schwellwertschalter und ein ohmscher Widerstand parallel geschaltet sind, so daß während der Zündphase der Niederdruckentladungslampen über diese Parallelzweige ein zusätzlicher Basisstrom für die Transistoren bereitgestellt werden kann. Durch den zusätzlichen positiven Basisstrom für die Transistoren verringert sich die Schwingfrequenz des Gegentaktfrequenzgenerators und nähert sich mehr der Resonanzfrequenz des Serienresonanzkreises an. Dadurch steigt die Leerlaufspannung an den Resonanzkondensatoren und damit die mögliche Zündspannung an den Lampen an.

Als Schwellwertschalter werden vorteilhafterweise Zenerdioden verwendet, deren Durchbruchspannung nur während der Zündphase der Niederdruckentladungslampen erreicht wird, so daß der zusätzliche Basisstrom für die Transistoren über die Parallelzweige zu den Basisvorwiderständen nur während der Zündung der Lampen, aber nicht im Brennbetrieb, d.h., nach erfolgter Zündung, fließen kann.

Beim bevorzugten Ausführungsbeispiel enthalten die Parallelzweige zu den Basisvorwiderständen außer dem Schwellwertschalter noch jeweils eine Diode, die verhindern, daß ein negativer Basisstrom für die Schalttransistoren durch diese Zweige fließt.

Nachstehend wird die Erfindung anhand eines bevorzugten Ausführungsbeispiels näher erläutert. Es zeigen:
- Figur 1: das Prinzip der erfindungsgemäßen Schaltungsanordnung nach einem ersten Ausführungsbeispiel
- Figur 2: einen Ausschnitt einer Schaltungsanordnung nach einem zweiten Ausführungsbeispiel, das sich vom ersten durch den in Figur 1 gestrichelt umrahmten Teil unterscheidet.

Die Figur 1 verdeutlicht das Prinzip der erfindungsgemäßen Schaltungsanordnung. Es sind nur die zum Verständnis der Erfindung wesentlichen elektronischen Bauelemente dargestellt. Das Schaltbild in Figur 1 zeigt zwei Bipolartransistoren T1, T2 mit jeweils einem Emitterwiderstand R5, R6 und jeweils einem Basisvorwiderstand R3, R4. Die beiden alternierend schaltenden Transistoren T1, T2 sind in einer Halbbrücke verschaltet und bilden den Gegentaktfrequenzgenerator. Am Mittenabgriff M1 zwischen den Transistoren T1, T2 ist der Serienresonanzkreis, bestehend aus der Primärwicklung RK1a eines Ringkerntransformators RK1, dem Kopplungskondensator C10, der Resonanzinduktivität LD1, dem Resonanzkondensator C17 und der Niederdruckentladungslampe LP1, angeschlossen. Die Ansteuerung der alternierend schaltenden Transistoren T1, T2 geschieht über die Sekundärwicklungen RK1b, RK1c des Ringkerntransformators RK1, die in jeweils einem Basiskreis integriert sind. Außerdem ist der Basiskreis des Transistors T2 mit einer Startschaltung Z verbunden, wie sie z.B. im Buch "ElektronikSchaltungen" von W. Hirschmann (Siemens AG), S. 147 - 148 beschrieben ist.

Der Mittenabgriff M1 liegt abwechselnd auf hohem und niederem Potential, je nachdem, welcher Schalttransistor gerade leitend ist. Im Serienresonanzkreis entsteht dadurch ein hochfrequenter Wechselstrom. Die Größe der am Resonanzkondensator C17 verfügbaren Leerlaufspannung und damit auch die Höhe der Zündspannung für die Lampe LP1 hängt von der Verstimmung der Schaltfrequenz der Transistoren T1, T2 gegen die Resonanzfrequenz des Serienresonanzkreises ab. Die erfindungsgemäße Schaltungsanordnung ist so dimensioniert, daß am Resonanzkondensator C17 eine ausreichende Leerlaufspannung zur Verfügung steht, um einerseits eine sichere Zündung der Lampe LP1 bei Zimmertemperatur zu gewährleisten, und andererseits die Verluste in den Schalttransistoren T1, T2 möglichst gering zu halten.

Bei tiefen Temperaturen steigt die Zündspannung der Lampe LP1 an, so daß während der Zündphase am Resonanzkondensator C17 eine höhere Leerlaufspannung bereitgestellt werden muß. Das wird mittels der Parallelzweige zu den Basisvorwiderständen R3 bzw. R4 erreicht, die hier jeweils aus einer Zenerdiode D17 bzw. D19 und einem ohmschen Widerstand R11 bzw. R12 bestehen.

Im Leerlaufbetrieb, d.h., bei noch nicht gezündeter Lampe LP1, stellt der Ringkerntransformator RK1 für die Transistoren T1, T2 eine erhöhte Steuerspannung bereit, die ausreicht, um die Zenerdioden D17 bzw. D19 leitfähig werden zu lassen. Dadurch fließt für die Transistoren T1, T2 ein zusätzlicher (positiver) Basisstrom, der ihre Speicherzeit vergrößert und damit die Schaltfrequenz des Gegentaktfrequenzgenerators bzw. der Halbbrücke verringert, so daß die Schaltfrequenz und die Resonanzfrequenz näher beieinander liegen, was eine Steigerung der Leerlaufspannung am Resonanzkondensator C17 zur Folge hat.

Im Brennbetrieb der Lampe LP1, d.h., nach erfolgter Zündung, bleiben die Parallelzweige mit den Zenerdioden D17 bzw. D19 unwirksam, weil die Basiskreise so bemessen sind, daß die Steuerspannung vom Ringkerntransformator RK1 nicht ausreicht, um im Brennbetrieb der Lampe LP1 die Zenerdioden D17 bzw. D18 leitfähig werden zu lassen.

Nach erfolgter Lampenzündung wird somit also der hinsichtlich der Verlustleistungen in den Schalttransistoren T1, T2 optimierte Betriebszustand wieder hergestellt.

In beide Parallelzweige ist ferner auch jeweils eine Gleichrichterdiode D18 bzw. D20 integriert, die einen negativen Basisstrom für die Transistoren T1, T2 durch diese Parallelzweige verhindern.

Diese Schaltungsanordnung eignet sich auch zum Betrieb von zwei oder mehreren parallel zueinander geschalteten Niederdruckentladungslampen. Jede weitere Niederdruckentladungslampe liegt dann in einem eigenen Serienresonanzkreis, der mit einem Mittenabgriff zwischen dem Kopplungskondensator C10 und der Resonanzinduktivität LD1 verbunden und parallel zur Lampe LP1 sowie zur Induktivität LD1 geschaltet ist. Jeder weitere Serienresonanzkreis enthält außer einer Niederdruckentladungslampe ferner eine Resonanzinduktivität und eine Resonanzkapazität (nicht abgebildet).

Figur 2 zeigt ausschnittsweise das Prinzip der erfindungsgemäßen Schaltungsanordnung gemäß eines zweiten Ausführungsbeispiels. Dieses unterscheidet sich von dem in Figur 1 dargestellten ersten Ausführungsbeispiel nur durch den mit gestrichelten Linien umrahmten Teil der Schaltung und auch nur dieser Schaltungsteil ist daher in Figur 2 abgebildet.

Beim zweiten Ausführungsbeispiel besitzen beide Transistoren T1, T2 jeweils zwei in Serie geschaltete Basisvorwiderstände R3', R11' bzw. R4', R12', wobei parallel zum Widerstand R11' bzw. R12' jeweils eine Zenerdiode D17' bzw. D19' angeordnet ist. Das Funktionsprinzip beider Ausführungsbeispiele ist dasselbe.

Die Erfindung beschränkt sich nicht auf die oben erläuterten Ausführungsbeispiele. Es ist beispielsweise möglich, die Schaltungsanordnungen der beiden Ausführungsbeispiele um ein Hochfrequenz- oder ein Oberwellenfilter etc. zu erweitern, ohne daß dadurch der für die Erfindung wesentliche Schaltungsteil beeinflußt wird.

## Patentansprüche

1. Schaltungsanordnung zum Betrieb einer oder mehrerer Niederdruckentladungslampen, bestehend aus
- einem selbstgesteuerten Gegentaktfrequenzgenerator, der mindestens zwei steuerbare elektronische Schalter (T1, T2) enthält,
- mindestens einem Vorwiderstand (R3, R4, R3', R4') für die Steuerelektrode jedes elektronischen Schalters (T1, T2) des Gegentaktfrequenzgenerators,
- einem Serienresonanzkreis,
- einer Ansteuerschaltung mit mehreren Induktivitäten (RK1b, RK1c), die die Selbststeuerung des Gegentaktfrequenzgenerators mittels Rückkopplung zum Serienresonanzkreis ermöglichen,
- Anschlüsse für mindestens eine Niederdruckentladungslampe (LP1),
dadurch gekennzeichnet, daß bei jedem steuerbaren, elektronischen Schalter (T1, T2) zu einem Vorwiderstand (R3, R4, R11', R12') seiner Steuerelektrode wenigstens ein Schwellwertschalter (D17, D19, D17', D19') parallel geschaltet ist, so daß ein zusätzlicher Steuerstom für die elektronischen Schalter (T1, T2) bereitgestellt werden kann.

2. Schaltungsanordnung nach Anspruch 1, dadurch gekennzeichnet, daß jeder steuerbare elektronische Schalter (T1, T2) des Gegentaktfrequenzgenerators für seine Steuerelektrode genau einen Vorwiderstand (R3, R4) besitzt, zu dem jeweils ein Schwellwertschalter (D17, D19) und ein ohmscher Widerstand (R11, R12) parallel geschaltet sind.

3. Schaltungsanordnung nach den Ansprüchen 1 oder 2, dadurch gekennzeichnet, daß in Reihe zu den Schwellwertschaltern (D17, D19, D17', D19') jeweils eine Gleichrichterdiode (D18, D20, D18', D20') geschaltet ist.

4. Schaltungsanordnung nach den Ansprüchen 1 oder 2, dadurch gekennzeichnet, daß die Schwellwertschalter (D17, D19, D17', D19') Zenerdioden sind.

5. Schaltungsanordnung nach Anspruch 1, dadurch gekennzeichnet, daß der Gegentaktfrequenzgenerator zwei steuerbare elektronische Schalter (T1, T2) enthält, die in einer Halbbrückenschaltung angeordnet sind.

6. Schaltungsanordnung nach Anspruch 5, dadurch gekennzeichnet, daß die steuerbaren elektronischen Schalter (T1, T2) des Gegentaktfrequenzgenerators Bipolartransistoren sind.
